# EUROPÄISCHE PATENTSCHRIFT

(11) **EP 0 258 705 B1**
(45) Veröffentlichungstag und Bekanntmachung des Hinweises auf die Patenterteilung: **22.04.1992**
(21) Anmeldenummer: 87111744.6
(22) Anmeldetag: 13.08.1987
(51) Int. Cl.: E21B 19/14, E21B 15/00

(54) **Einrichtung zum Handhaben und Abstellen von Bohrgestängen im Bohrturm**
Device for handling and setting drill pipes in a derrick
Dispositif pour manipuler et déposer des tiges dans une tour de forage

(30) Priorität: 03.09.1986 DE 3629946
(43) Veröffentlichungstag der Anmeldung: 09.03.1988
(73) Patentinhaber: DEUTAG Deutsche Tiefbohr-AG, D-4444 Bad Bentheim (DE); Preussag AG Erdöl und Erdgas, D-3000 Hannover (DE); SIEMENS AKTIENGESELLSCHAFT, 80333 München (DE); WINTERSHALL AKTIENGESELLSCHAFT, D-34112 Kassel (DE)
(72) Erfinder: Voigts, Eckhard, Dipl.-Ing., D-4444 Bad Bentheim (DE); Achilles, Hans Herbert, Dipl.-Ing., D-3150 Peine-Stederdorf (DE); Häussler, Adolf, Dipl.-Ing., D-8520 Buckenhof (DE); Peschel, Eberhard, Dr.-Ing., D-3100 Celle (DE)
(74) Vertreter: Busse & Busse Patentanwälte

(56) Entgegenhaltungen:
- EP-A- 0 093 067
- DE-B- 1 483 865
- GB-A- 2 160 564
- US-A- 4 445 579

## Beschreibung

Die Erfindung bezieht sich auf eine Bohrturm einrichtung Ausbildung nach dem Oberbegriff des Anspruchs 1, welche aus der GB-A-2160564 bekannt ist.

Bohrturm einrichtungen zur Aufnahme von Bohrgestängezügen herkömmlicher Bauart sind mit zwei an gegenüberliegenden Bohrturmseiteneckbereichen mit Turmträgern fest verbundenen Fingerbühnen und diesen zugeordneten, im Arbeitsdeck integrierten Abstellflächen (Setbacks) versehen. Die jeweiligen Bohrgestängezüge des Bohrstranges werden in der Regel noch von der Arbeitsmannschaft des Bohrturms mittels Flaschenzug und Lastenkran in die entsprechenden Fingerreihen der Fingerbühne in mühevoller und zeitraubender Arbeit mit nicht unerheblichem Unfallrisiko eingebracht. Inzwischen werden Bohrtürme vereinzelt auch schon mit einem zwischen den Fingerbühnen bzw. den Setbacks verfahrbaren Gestängeroboter (Pipehandler) ausgerüstet, der z.B. zur Auswechslung des Bohrwerkzeuges jeweils einen gelösten Bohrgestängezug an die jeweilige aufnahmebereite Fingerreihe transportiert und mittels seiner Greifarme den Bohrgestängezug einführt und abstellt, um danach zum Transport eines nachfolgenden Bohrgestängezuges in seine Ausgangsstellung zurückzukehren. Aufgrund der für die Demontages bzw. Montage insbesondere bei größeren Bohrteufen vom Gestängeroboter zu durchfahrenden langen Transportwege entlang der Fingerbühnen von bei modernen Bohrtürmen durchaus bis zu fünf Metern gestaltet sich jedoch auch hier der Montage- bzw. Demontagevorgang des Bohrstrangs außerordentlich zeit-aufwendig und dadurch bedingt auch kostenintensiv. Durch die Verfahrbewegung des Gestängeroboters unter der Last der Bohrgestängezüge kann es darüber hinaus zu die Turmstabilität beeinträchtigenden Schwingungen kommen.

Es ist Aufgabe der vorliegenden Erfindung, auf baulich einfache Weiseeine Bohrturmeinrichtung der eingangs genannten Art zu schaffen, bei dem der Bohrstrang wesentlich schneller zu montieren und demontieren ist. Zur Lösung dieser Aufgabe zeichnet sich die Bohrturmeinrichtung nach der Erfindung durch die im kennzeichnenden Teil des Anspruchs 1 angegebenen Merkmale aus. Hinsichtlich weiterer vorteilhafter Ausgestaltungen der Erfindung wird auf die Ansprüche 2 bis 12 verwiesen.

Durch die synchrone Verfahrbarkeit von Fingerbühne und Abstellwagen relativ zu dem ortsfest angeordneten Gestängerorobter lassen sich Bohrstrang und Bohrwerkzeug (Bohrkrone und Fangwerkzeug, Fräskopf u.dgl.) aber auch Schwerstangen oder sog. Heavy Weights - soweit im Einzelfall vorhanden - wesentlich schneller einbauen bzw. ausbauen als bei bekannten Einrichtungen. Eine Überprüfung und Auswechslung eines Bohrwerkzeuges ist damit in relativ kurzer Zeit zu vollziehen, so daß der Bohrturm schon nach kurzen Zeitabständen für die durchzuführenden Bohrarbeiten wieder einsatzbereit ist. Die kostenintensiven Still-standzeiten des Bohrturms sind damit um ein wesentliches Maß zu reduzieren. Fingerbühne und Abstellwagen werden bei der Beförderung der Bohrgestängezüge in die jeweilige Beladungs- bzw. Entladungsstellung gebracht, in der der Gestängeroboter mittels einer Schwenkbewegung und Ausfahren der Greifarme kontinuierlich die Bohrgestängezüge in den Fingerreihen der Fingerbühne bzw. an den entsprechenden Bereichen des Abstellwagens plazieren bzw. aus diesen entnehmen kann. Zeitraubende Transportwege vom Bohrloch bis hin zu Seitenendbereichen des Arbeitsdecks entfallen bei dem Bohrturm gänzlich. Die Fingerbühne und der Abstellwagen sind in baulich und steuerungstechnisch einfacher Weise nach Befüllen bzw. Entleeren einer Fingerreihe im Verlaufe der Transportbewegung des Gestängeroboters bzw. seiner Greifarme in die jeweils nächste Aufnahme- bzw. Entnahmestellung zu bewegen. Der durchzulaufende Verfahrweg beschränkt sich dabei auf das der Fingerteilung der Fingerbühne entsprechende Maß. Die taktweise Weiterpositionierung von Fingerbühne und Abstellwagen ist mit konventionellen Antriebs- und Steuerungselementen zu vollziehen. Bevorzugt haben Abstellwagen und Fingerbühne einen eletromotorischen Antrieb mit einer Steuerung, die nach beispielsweise manueller Betätigung eines Auslösers die entsprechend nächste Position automatisch ansteuert. Alternativ kann der Antrieb zum Positionieren von Fingerbühne und Abstellwagen an der jeweils erforderlichen Abstellstelle mit Anschlägen oder dgl. Indexierungen zusammenwirken. Fingerbühne und Abstellwagen sind in baulich einfacher Weise zweckmäßigerweise in am Arbeitsdeck bzw. an den Bohrturmträgerb festgelegten Laufschienen gefügrt. Durch den Entfall von Verfahrtransportbewegungen des Gestängeroboters erfolgt der Transport der Gestängezüge frei von Schwingungen und damit ohne Beeinträchtigung der Bohrturmstabilität.

Als Bohrgestängehalter sind bevorzugt an gegenüberliegenden Seitenbereichen zwei oder drei, insgesamt also vier oder sechs, Fingerbühnen mit jeweils zugeordneten Abstellwagen vorgesehen. Die mit dem Bohrgestängezügen beladenen Abstellwagen werden zweckmäßigerweise in dem den Arbeitsdeckaufbauten abgewandten und hier entsprechend verstärkt ausgebildeten Arbeitsdeckbereich plaziert, so daß Fingerbühne und Abstellwagen bei einem Entladevorgang in Richtung der Arbeitsdeckaufbauten bewegt werden. Nach Entladen der der Abstellwagen können diese auf einfache Weise vom Arbeitsbereich des Arbeitsdecks weggeschafft werden, indem sie beispielsweise klappbar am Arbeitsdeck festzulegen sind und in eine im wesentlichen aufrechte Außerbetriebstellung geklappt werden, um auch Verfahrraum für einen nachfolgenden Abstellwagen zu schaffen. Der Bohrturm nach der Erfindung bietet darüber hinaus die Möglichkeit, jeweils nur Abstellwagen in entsprechender Anzahl und Größe einzusetzen, die je nach Länge des zu montierenden bzw. demontierenden Bohrstrangs benötigt werden. Das Arbeitsdeck kann somit bei kürzeren Bohrsträngen von einer nicht benötigten Bohrgestängeabstellfläche freigehalten werden. Weitere vorteilhafte Ausgestaltungen der Erfindung ergeben sich aus der nachfolgenden Beschreibung und der Zeichnung, in der ein Ausführungsbeispiel eine Bohrturmeinrichtung nach der Erfindung dargestellt ist. Es zeigen:
Fig. 1 in schematicher perpektivischer Darstellung eine Bohrturmeinrichtung nach der Erfindung,
Fig. 2 eine Draufsicht auf das Arbeitsdeck des Bohrturms mit darauf montierten Arbeitsaufbauten,
Fig. 3 ausschnittsweise eine Querschnittsdarstellung des Arbeitsdecks und der Abstellwagen ohne Darstellung des Gestängeroboters,
Fig. 4 Querschnittsdarstellungt eines Abstellwagens entsprechend der Schnittlinie IV-IV in Fig. 2, der klappbar am Arbeitsdeck festgelegt ist,
Fig. 5 Draufsicht auf einen Abstellwagen mit Gelenkanschlußflanschen,
Fig. 6 Draufsicht auf einen Abstellwagen, auf dem die Abstellpositionen der Gestängezüge veranschaulicht sind und
Fig. 7 in schematischer Draufsicht die an Bohrturmträgern verfahrbar festgelegten Fingerbühnen der Bohrturmeinrichtung nach der Erfindung.

Der in der Zeichnung allgemein mit 1 gekennzeichnete Bohrturm mit Bohrturmträgern 2 sowie einem Arbeitsdeck 3, auf dem entsprechend der Darstellung nach Fig. 2 ein Hebewerk 4 sowie ein Kranführerleitstand 5 montiert sind, ist mit einem an Schienen 6 vertikal beweglich geführten Flaschenzug 7 mit einem Zughaken 8 sowie einem Elevator 9 versehen. Zum Herausbefördern des allgemein mit 10 bezifferten Bohrstranges aus dem Bohrloch 12 umgreift der Elevator 9 die obere Endverbindung 13 eines Bohrgestängezuges 11, so daß der Bohrstrang 10 durch die entsprechende Aufwärtshubbewegung des Flaschenzuges 9 soweit herausgezogen wird, daß sich die untere Endverbindung 13 des abzustellenden Gestängezuges 11 oberhalb des Arbeitsdecks 3 befindet.

Auf dem Arbeitsdeck 3 sind in gegenüberliegenden Turmseitenbereichen jeweils zwei in Richtung der in Fig. 1 dargestellten Pfeile 14 verfahrbare Abstellwagen 15 abgestützt. Oberhalb des Arbeitsdecks sind in einem etwa der Länge der abzustellenden Bohrgestängezüge 11 entsprechenden Abstand Laufschienen 16 an den Bohrturmträgern 2 befestigt, an denen ebenfalls jeweils zwei hintereinander angeordnete Fingerbühnen 17 in Richtung der Pfeile 18 (Fig. 1) verfahrbar geführt sind. Den Fingerbühnen 17 ist jeweils ein Abstellwagen 15 zugeordnet. Die jeweiligen Fingerbühnen 17 sind mit ihren zugeordneten Abstellwagen synchron relativ zu dem ortsfest auf dem Arbeitsdeck 3 montierten Gestängeroboter (Pipehandler) 19 zu verfahren. Der Pipehandler 19 hat einen um eine Vertikalachse 20 (Fig. 2) schwenkbaren Turmaufbau 21 und umfaßt aus-und einfahrbare Greifarme 22 zum Greifen der zu transportierenden bzw. auf der Abstellfläche (Setbacks) eines Abstellwagnes 15 abzustellenden und in die Fingerreihen 23 der mit Fingern 24 versehenen Fingerbühne 17 einzuführenden Gestängezüge 11.

Ist der Bohrstrang 10 soweit aus dem Bohrloch herausgezogen, daß sich die untere Endverbindung 13 des abzustellenden Gestängezuges oberhalb des Arbeitsdecks 3 und die obere Endverbindung 13 des Gestängezuges 11 oberhalb der Fingerbühne 17 befinden, wird der Bohrstrang 10 zunächst durch Keile abgefangen. Der Pipehandler 19, dessen Schwenkachse 20 unmittelbar an das Bohrloch 12 bzw. den Drehkranz 25 (Fig. 3) des Bohrturms 1 angrenzt, greift mit seinen Greifarmen 22 den abzustellenden Bohrgestängezug 11 und entschraubt ihn von dem noch im Bohrloch befindlichen Bohrstrang 10. Nach Öffnen des Elevators 9 wird der entschraubte Gestängezug vom Pipehandler 19 gehalten, der ihn vom Bohrstrang 10 abhebt und um 90° um seine Schwenkachse 20 (Pfeile 26 bzw. 27 in Fig. 2) verschwenkt. Nach dieser Schwenkbewegung befindet sich ein abzustellender Gestängezug 11 unmittelbar vor der Fingerreihe 23 der Fingerbühne 17, in der der Gestängezug nach Ausfahren der Greifarme 22 zu plazieren ist. Danach schwenkt der Turmaufbau 21 des Pipehandlers 19 um 90° zurück, um in gleicher Arbeitsfolge den nächsten Gestängezug zu transportieren. Die Abstände der Endflächen der Fingerbühne 17 sowie der Abstellwagen 15 und Bohrlochlängsachse 28 haben in etwa einen gleichen Abstand zur Schwenkachse 20 des Gestängeroboters 19, so daß mit der beschriebenen 90°-Schwenkbewegung des Turmaufbaus 21 der Bohrgestängezug 11 vom Bohrstrang 10 ohne sonstige Verfahrwege des Roboters 19 direkt vor der jeweiligen den Gestängezug aufnehmenden Fingerreihe zu plazieren ist. Nach Auffüllung einer Fingerreihe können die abgestellten Gestängezüge mittels einer nicht näher gezeigten Verriegelungsvorrichtung festgelegt werden.

Sobald eine Fingerreihe 23 mit Bohrgestängezügen 11 beladen bzw. bei Montage eines Bohrstranges 10 entladen ist, werden die jeweilige Fingerbühne 17 und der zugeordnete Abstellwagen 15 um ein der Fingerteilung der Fingerbühne 17 entsprechendes Maß synchron in Richtung der auf dem Arbeitsdeck 3 montierten Arbeitsaufbauten 4 und 5 (Fig. 2) bzw. in die entgegengesetzte Richtung verfahren. Dazu weisen die elektromotorischen Antriebe 29 und 43 von Abstellwagen 15 und Fingerbühne 17 im einzelnen nicht näher dargestellte Steuerungselemente auf, die nach Betätigung eines Taktauslösers automatisch Fingerbühne 17 und Abstellwagen 15 in die der Fingerteilung entsprechende nächste Aufnahmestellung bringen. Diese Verfahrbewegung erfolgt unmittelbar nach Beladen bzw. Entladen einer Fingerreihe 23, so daß der Pipehandler 19 ohne Unterbrechung seines Arbeitsbetriebes schon den nächsten Gestängezug 11 in der benachbarten Fingerreihe 23 plazieren kann. Ist ein Abstellwagen 15 vollständig entladen (Fig. 6), wird der Abstellwagen 15 aus dem Arbeitsbereich des Arbeitsdecks 3 gebracht. Dazu sind auf dem Arbeitsdeck 3 des gezeigten Ausführungsbeispiels Scharnierteile 30 mit Gelenklaschen 31 befestigt, an denen mittels eines einfachen Steckbolzens an den Abstellwagen 15 ausgebildete Anschlußflansche 32 festzulegen sind, so daß ein entladener Abstellwagen in die in Fig. 2 gezeigte, aufrechte Außerbetriebstellung (Bezugsziffer 33) zu schwenken ist. In den dadurch frei gewordenen Raum auf dem Arbeitsdeck 3 kann nun ein nachfolgender Abstellwagen 5 verfahren werden.

Ist beispielsweise an einem Seitenrandbereich des Arbeitsdecks eine Gestängerutsche 34 vorgesehen, ist der Abstellwagen 15 in seiner aufrechten Außerbetriebstellung zweckmäßigerweise zu verschieben, so daß er nach Überführung in seine aufrechte Außerbetriebstellung in einen Arbeitsdeckbereich zu bringen ist, in dem er den freien Zugang zur Gestängerutsche 34 nicht behindert (Bezugsziffer 35 in Fig. 2). Zum Verschieben des aufrechten Abstellwagens 15 sind in das Arbeitsdeck 3 Schienen oder sonstige geeignete Transportführungskörper eingelassen. Ein Wegschaffen des Abstellwagens 15 ist auch mittels Rollpaletten oder mit Hilfe eines Krans möglich. Anstelle der am Arbeitsdeck 3 befestigten Scharnierteile 30 können beispielsweise auch die Arbeitsdeckaufbauten 4 und 5 unter Ausbildung eines nicht gezeigten Aufnahmeraums für einen oder mehrere Abstellwagen auf dem arbeitsdeck 3 festgelegt sein, so daß ein Abstellwagen 5 nach Entladen der Bohrgestängezüge 11 schubladenartig unter das Hebewerk 4 bzw. den Kranführerleitstand 5 zu schieben ist. Je nach Länge des zu montierenden bzw. zu demontierenden Bohrstranges 10 ist bei der Bohrturmeinrichtung nach der Erfindung dadurch auch die Möglichkeit geschaffen, nicht benötigte leere Abstellwagen unter Vergrößerung des Arbeitsbereichs in ihrer Außerbetriebstellung zu belassen.

In Fig. 3 ist ausschnittsweis das Arbeitsdeck 3 mit darauf beweglich geführten Abstellwagen 15 im Querschnitt veranschaulicht, wobei der besseren Übersichtlichkeit wegen auf die Darstellung des Gestängeroboters 19 verzichtet wurde. Gezeigt ist jedoch die vertikale Schwenkachse 20 des Gestängeroboters 19, die unmittelbar an das Bohrloch 12 bzw. den Drehtisch 25 angrenzend positioniert ist. Die Unterbauträger 35 des Arbeitsdecks 3 sind in dem den Arbeitsdeckaufbauten 4 und 5 abgewandten Abstellbereich der Gestängezüge 11 bzw. der Setbackpakete entsprechend stark dimensioniert. Die Unterbauträger 35 und der Drehtisch 25 stützen sich auf Doppel-T-Trägern 36 ab. Die Abstellwagen 15 sind an ihrer Oberseite mit Gestängehaltern 45 und an ihrer Unterseite mit konventionellen Rollenpaketen 37 versehen, die auf in Arbeitsdeckausnehmungen 38 angeordneten Laufschienen 39 geführt sind (Fig. 4). Oberseitig sind an beiden Laufschienen 39 Zahnstangen 40 vorgesehen, die zum Verfahren der Abstellwagen 15 mit von einem Elektroantrieb 29 über ein Getriebe 41 angetriebenen Antriebsritzeln 42 zusammenwirken. Durch die jeweils an beiden Seiten eines Abstellwagens 15 vorgesehenen Antriebsritzel 42 ist ein Verkanten der Wagen 15 während der Verfahrbewegung unter Last verhindert. Der Elektromotor 29 und das Getriebe 41 sind in dem veranschaulichten Ausführungsbeispiel unterhalb der Abstellfläche des Abstellwagens 15 vorgesehen. Daneben können die Antriebe aber auch am Arbeitsdeck vorgesehen sein und sich die Zahnstangen 40 vor Verschmutzungen geschützt unterhalb der Abstellflächen der Abstellwagen 15 befinden. Nicht näher dargestellt haben die elektromotorischen Antriebe 29 jeweils eine Stromzuleitung mit lösbaren Steckern, die zum Wegschaffen entladener Abstellwagen 15 abgezogen werden.

In Fig. 7 sind die an gegenüberliegenden Seitenbereichen des Bohrturms 1 vorgesehenen Fingerbühnen 17 näher veranschaulicht. Die beiden in der Zeichnung linken Fingerbühnen 17 sind in einer Arbeitsstellung gezeigt, in der bei Demontage des Bohrstranges 10 die letzte Fingerreihe 23 mit Bohrgestängezügen 11 beladen wird. Die beiden Fingerbühnen 17 und Abstellwagen 15 sind bereits in ihre.hintere Endstellung im verstärkt ausgebildeten Arbeitsdeckbereich verfahren. Die in Fig. 7 rechts dargestellten Fingerbühnen 17 sind in einer Arbeitsstellung gezeigt, in der bei Montage eines Bohrstranges 10 und somit Entladen der Fingerbühnen 17 die letzten Bohrgestängezüge 11 der Fingerreihe 23 entnommen werden. Jede Fingerbühne 17 ist mit einem Antrieb 43 sowie einem Getriebe 44 ausgerüstet und in analoger Weise wie die Abstellwagen 15 über nicht näher dargestellte Antriebsritzel und Zahnstangen angetrieben. Zur Synchronbewegung der jeweiligen Fingerbühnen 17 und der zugeordneten Abstellwagen 15 sind die Antriebe 43 und 29 steuerungstechnisch gekoppelt. In dem dargestellten Ausführungsbeispiel sind die Fingerbühnen rechteckförmig gestaltet und an geradlinigen Laufschienen 16 geführt. Soweit erforderlich oder vorteilhaft können die Fingerbühnen 17 auch auf einer konzentrischen Kreisbahn zur Bohrlochlängsachse 28 beweglich geführt und z.B. als Fingerbühnendrehkarussell ausgebildet sein.

## Patentansprüche

1. Bohrturmeinrichtung mit zumindest einer oberhalb eines Arbeitsdecks (3) abstützbaren Fingerbühne (17) oder dgl. nebeneinander angeordnete Aufnahmeräume (23) zur Bevorratung von Bohrgestängezügen (11) eines Bohrstrangs (10) aufweisenden Gestängehaltern, zumindest einer der Fingerbühne (17) zugeordneten Bohrgestängeabstellfläche und einem schwenkbeweglichen, Greifarme (22) umfassenden Gestängeroboter (19) zur Beschickung der Fingerbühne (17) und der zugeordneten Bohrgestängeabstellfläche mit vom Bohrstrang (10) gelösten Bohrgestängezügen (11) bzw. zur Überführung der Bohrgestängezüge (11) von der Fingerbühne (17) an den Bohrstrang (10), dadurch gekennzeichnet, daß die Fingerbühne (17) und ein die Bohrgestängeabstellfläche bildender, auf dem Arbeitsdeck (3) abstützbarer Abstellwagen (15) beweglich ausgebildet und synchron relativ zu dem ortsfest auf dem Arbeitsdeck (3) festlegbaren Gestängeroboter (19) verfahrbar sind.

2. Bohrturmeinrichtungnach Anspruch 1, dadurch gekennzeichnet, daß die Fingerbühne (17) und der zugeordnete Abstellwagen (15) mittels eines eine Steuerung aufweisenden Antriebs (29,43) nach Entleeren und Befüllen jeweils einer Fingerreihe (23) um ein der Fingerteilung entsprechendes Maß relativ zum Gestängeroboter (19) verfahrbar sind.

3. Bohrturmeinrichtung nach Anspruch 1 oder 2 mit auf dem Arbeitsdeck (3) befestigten Arbeitsaufbauten, beispielsweise einem Hebewerk (4) oder einem Kranführerleitstand (5), dadurch gekennzeichnet, daß die Fingerbühne (17) und der zugeordnete Abstellwagen (15) mit Entladen der Fingerreihen (23) mittels ihres Antriebs (29,43) in Richtung der Arbeitsaufbauten (4,5) verfahrbar sind.

4. Bohrturmeinrichtung nach einem der Ansprüche 1 bis 3, dadurch gekennzeichnet, daß der Abstellwagen (15) klappbar an dem Arbeitsdeck (3) festlegbar und in eine im wesentlichen aufrechte Außerbetriebsstellung überführbar ist.

5. Bohrturmeinrichtung nach Anspruch 4, dadurch gekennzeichnet, daß der Abstellwagen (15) in seiner aufrechten Außerbetriebstellung verschieblich am Arbeitsdeck (3) geführt ist.

6. Bohrturmeinrichtung nach Anspruch 6, dadurch gekennzeichnet, daß zwischen dem Arbeitsdeck (3) und den darauf befestigten Arbeitsaufbauten (4,5) ein Aufnahmeraum für den Abstellwagen (15) in seiner Außerbetriebsstellung ausgebildet ist.

7. Bohrturmeinrichtung nach einem der Ansprüche 1 bis 6, dadurch gekennzeichnet, daß an gegenüberliegenden Bohrturmbereichen jeweils zumindest zwei aneinandergereihte Fingerbühnen (17) mit zugeordneten Abstellwagen (15) vorgesehen sind.

8. Bohrturmeinrichtung nach einem der Ansprüche 1 bis 7, dadurch gekennzeichnet, daß die dem Bohrturminnenbereich zugewandten Stirnflächen der Fingerbühne (17) sowie des Abstellwagens (15) und die Bohrlochlängsachse (28) in etwa gleichen Abstand zur Schwenkachse (20) des Gestängeroboters (19) haben.

9. Bohrturmeinrichtung nach einem der Ansprüche 1 bis 8, dadurch gekennzeichnet, daß an Bohrturmträgern sowie am Arbeitsdeck (3) Laufschienen (16,39) zur beweglichen Abstützung der Fingerbühne (17) bzw. des Abstellwagens (15) festgelegt sind.

10. Bohrturmeinrichtung nach einem der vAnsprüche 1 bis 9, dadurch gekennzeichnet, daß der Abstellwagen (15) und die Fingerbühne (17) auf einer zur Schwenkachse (20) des Gestängeroboters (19) konzentrischen Kreisbahn angeordnet sind.

11. Bohrturmeinrichtung nach einem der Ansprüche 1 bis 10, dadurch gekennzeichnet, daß der einen Elektromotor (29) mit einer lösbare Stecker aufweisenden Stromzuleitung sowie Antriebsritzel (42) umfassende Abstellwagenantrieb unterhalb der Abstellfläche des Abstellwagens (15) geschützt vorgesehen ist.

12. Bohrturmeinrichtung nach einem der Ansprüche 1 bis 10, dadurch gekennzeichnet, daß der einen Elektromotor (29) sowie Antriebsritzel (42) umfassende Abstellwagenantrieb in einen im Arbeitsdeck (3) ausgebildeten Antriebsraum geschützt angeordnet ist.

## Claims

1. A derrick arrangement with, adapted to be supported on the working deck (3), at least one finger platform (17) or similar drill pipe holding means having adjacently disposed accommodating spaces (23) for storing drill pipe sections (11) of a drilling line (10), and, associated with the finger platform (17) at least one drill pipe standing area and a pivotally movable drill pipe robot (19) comprising gripper arms (22) for feeding the finger platform (17) and the associated drill pipe standing area with drill pipe sections (11) separated from the drilling line (10) or for transferring drill pipe sections (11) from the finger platform (17) to the drilling line (10), characterised in that the finger platform (17) and a carriage (15) adapted to be supported on the working deck (3) and forming the drill pipe standing area are constructed to be movable in synchronism with and in relation to the drill pipe robot (19) which can be fixed on the working deck (3).

2. A derrick arrangement according to Claim 1, characterised in that the finger platform (17) and the associated carriage (15) can by means of a drive (29, 43) comprising control means be moved in relation to the drill pipe robot (19) by an amount corresponding to the finger spacing after the emptying and filling of in each case one row (23) of fingers.

3. A derrick arrangement according to Claim 1 or 2 having working superstructures mounted on the working deck (3), for example a hoisting mechanism (4) or a crane driver's stand (5), characterised in that the finger platform (17) and the associated carriage (15) can, as the rows (23) of fingers are discharged, be propelled in the direction of its working superstructures (4, 5) by means of its drive (29, 43).

4. A derrick arrangement according to one of Claims 1 to 3, characterised in that the carriage (15) is hinged on the working deck (3) and can be moved into a substantially upright inoperative position.

5. A derrick arrangement according to Claim 4, characterised in that the carriage (15) is guided for displacement on the working deck (3) while in its upright inoperative position.

6. A derrick arrangement according to Claim 3, characterised in that between the working deck (3) and the working superstructures (4, 5) mounted thereon there is a space for accommodating the carriage (15) in its inoperative position.

7. A derrick arrangement according to one of Claims 1 to 6, characterised in that in each case at least two adjacently disposed finger platforms (17) with associated carriages (15) are provided in opposite areas of the derrick.

8. A derrick arrangement according to one of Claims 1 to 7, characterised in that the end faces of the finger platforms (17) which are towards the inner part of the derrick and of the carriage (15) and the longitudinal axis (28) of the borehole are at substantially the same distance from the pivoting axis (20) of the drill pipe robot (19).

9. A derrick arrangement according to one of Claims 1 to 8, characterised in that rails (16, 39) for movably supporting the finger platform (17) or carriage (15) are fixed on derrick supports and on the working deck (3).

10. A derrick arrangement according to one of Claims 1 to 9, characterised in that the carriage (15) and the finger platform (17) are disposed on a circular path concentric with the pivoting axis (20) of the drill pipe robot (19).

11. A derrick arrangement according to one of Claims 1 to 10, characterised in that the carriage drive comprising an electric motor (29) with a power supply conductor having a separable plug and comprising drive pinions (42) is disposed in a protected fashion under the supporting surface of the carriage (15).

12. A derrick arrangement according to one of Claims 1 to 12, characterised in that the carriage drive which comprises an electric motor (29) and drive pinions (42) is disposed in a protected state in a drive chamber constructed in the working deck (3).

## Revendications

1. Dispositif de tour de forage avec au moins une plate-forme à dents de peigne (17) s'appuyant au-dessus d'un plan de travail (3) ou des supports de tige présentant des intervalles de réception (23) placés côte à côte pour ranger des trains de tiges (11) de forage de tiges de forage (10) avec au moins une surface de dépose des tiges de forage correspondant à la plate-forme (17) à dents de peigne et un robot de tiges (19) mobile en rotation comprenant des bras de prise (22) pour charger la plate-forme à dents de peigne (17) et la surface de dépose de tiges de forage correspondantes avec des trains (11) de tiges de forage (10) démontés ou pour transférer les trains de tige (11) de forage de la plate-forme à dents de peigne (17) sur la tige de forage (10), caractérisé en ce que la plate-forme (17) à dents de peigne et un chariot de dépose (15) appuyé sur le plan de travail (3) formant la surface de dépose de tiges de forage sont mobiles et se déplacent en synchronisme, par rapport au robot (19) de tige fixé sur le plateau de travail (3).

2. Dispositif de tour de forage selon la revendication 1, caractérisé en ce que la plate-forme à dents de peigne (17) et le chariot de dépose correspondant (15) peuvent se déplacer au moyen d'un moteur équipe d'une commande (29, 43) après avoir vidé ou chargé une rangée entre les dents (23) d'une distance correspondant à l'une des divisions entre dents, par rapport au robot de tiges (19).

3. Dispositif de tour de forage selon la revendication 1 ou 2, avec des superstructures fixées sur le plateau de travail (3) par exemple un treuil (4) ou un support de grue (5), caractérisé en ce que la plate-forme à dents de peigne (17) et le chariot de dépose correspondant (15) lors du déchargement des intervalles entre les dents (23) peuvent se déplacer au moyen de leurs moteurs (29, 43) vers les superstructures (4, 5).

4. Dispositif de tour de forage selon l'une de revendications 1 a 3, caractérisé en ce qu'on peut relever le chariot de dépose (15) sur le plateau de travail (3) et qu'on peut le transferer dans une position hors service sensiblement verticale.

5. Dispositif de tour de forage selon la revendication 4, caractérisé en ce que le chariot de dépose (15) est guidé en coulissement dans sa position verticale hors service sur le plateau de travail (3).

6. Dispositif de tour de forage selon la revendication 3, caractérisé en ce qu'il existe entre le plateau de travail (3) et les superstructures (4, 5) fixées au-dessus une chambre de réception pour le chariot de dépose (15) dans sa position hors service.

7. Dispositif de tour de forage selon l'une des revendications 1 à 6, caractérisé en ce qu'on prévoit toujours au moins deux plate-formes à dents de peigne (17) disposées l'une à côté de l'autre dans des zones de la tour de forage se faisant face avec des chariots de dépose (15) correspondants.

8. Dispositif de tour de forage selon l'une des revendications 1 à 7, caractérisé en ce que les faces frontales de la plate-forme à dents de peigne (17) tournées vers l'interieur de la tour de forage ainsi que celles du chariot de dépose (15) et l'axe longitudinal (28) du trou de forage se trouvent approximativement à la même distance de l'axe de pivotement (20) du robot de tiges (19).

9. Dispositif de tour de forage selon l'une des revendications 1 à 8, caractérisé en ce qu'on établit sur les supports de la tour de forage ainsi que sur le plateau de travail (3) des rails de circulation (16, 39) pour guider la plate-forme à dents de peigne (17) ou le chariot de dépose (17).

10. Dispositif de tour de forage selon l'une des revendications 1 à 9, caractérisé en ce que le chariot de dépose (15) et la plate-forme à dents de peigne (17) sont disposés sur une piste circulaire concentrique à l'axe de pivotement (20) du robot de tiges (19).

11. Dispositif de tour de forage selon l'une des revendications 1 à 10, caractérisé en ce qu'on prévoit de protéger un entraînement de chariot de dépose en-dessous de la surface de dépose du chariot de dépose (15) qui comprend un moteur électrique (29) avec un conducteur de courant présentant une prise démontable ainsi qu'un pignon d'entraînement (42).

12. Dispositif de tour de forage selon l'une des revendications 1 à 10, caractérisé en ce qu'on protège un entraînement de chariot de dépose comprenant un moteur électrique (29) et un pignon d'entraînement (42) dans une chambre d'entraînement réalisée dans le plateau de travail (3).
